# FASCICULE DE BREVET EUROPEEN

(11) **EP 3 620 571 B1**
(45) Date de publication et mention de la délivrance du brevet: **05.05.2021**
(21) Numéro de dépôt: 19192738.3
(22) Date de dépôt: 21.08.2019
(51) Int. Cl.: D06F 83/00, D06F 81/10

(54) **HOUSSE DE REPASSAGE À "EFFET PRESSING"**
BÜGELHAUBE MIT REINIGUNGSEFFEKT
COVER FOR IRONING APPLIANCE WITH PRESSING EFFECT

(30) Priorité: 04.09.2018 FR 1870989
(43) Date de publication de la demande: 11.03.2020
(73) Titulaire: Van der Maas, Martijn Franciscus Maria, 5708 AZ Helmond (NL)
(72) Inventeur: CERAUDO, Rosario, 77760 Rumont (FR)
(74) Mandataire: Eidelsberg, Olivier Nathan

(56) Documents cités:
- BE-A- 799 285
- CH-A5- 672 152
- DE-A1- 1 814 699
- DE-A1- 2 525 627
- GB-A- 446 506
- US-A- 1 833 461
- US-A- 2 487 487
- US-A- 4 360 984

## Description

La présente invention se rapporte à un élément formant housse de recouvrement d'une table à repasser, destiné à recouvrir la face supérieure du plateau d'une table à repasser et à supporter le vêtement pendant le repassage. La présente invention se rapporte également à une table à repasser sur laquelle est montée une housse de ce genre.

Classiquement, une housse pour table à repasser est réalisée en coton. Il est déjà connu de lui adjoindre des plaques supplémentaires entre le plateau et la housse. Ainsi, il est connu de réaliser la housse sous la forme d'un empilement comportant du haut vers le bas, un élément housse, une doublure en mousse, un film en polyéthylène, un film aluminisé et une couche mince de mousse destinée à venir en contact avec le plateau. Ces housses de l'art antérieur, bien qu'améliorant le confort du repassage, peuvent encore être perfectionnées et la présente invention vise à proposer une housse de repassage plus simple à réaliser, et qui notamment peut comporter un empilement moindre d'éléments tout en offrant un plus grand confort pour le repassage, notamment en réalisant un effet dit « pressing ».

BE 799 285, CH 672 152, DE 18 14 699 décrivent une housse de repassage telle que définie au préambule de la revendication 1.

Suivant l'invention, une housse de repassage est telle que définie à la revendication 1.

De préférence, une couche d'aluminium est déposée sur au moins une face de l'enveloppe active formant couche d'air, de préférence sur ses deux faces supérieure et inférieure.

De préférence, il est disposé, entre la partie supérieure de recouvrement et l'enveloppe active, une doublure, notamment en mousse, pour protéger l'enveloppe active.

Le film bulle est constitué d'un film de base d'un côté duquel font saillie des dômes formant des bulles étanches à l'air et contenant de l'air.

De préférence, l'enveloppe active est constituée d'un film bulle constitué d'un film de base d'un côté duquel font saillie des dômes formant des bulles étanches à l'air et contenant de l'air, le film bulle étant replié sur lui-même de manière à ce que les bulles d'un pan viennent en contact avec les bulles de l'autre pan.

En particulier, le film de base est recouvert d'une couche d'aluminium sur le côté opposé aux bulles.

On obtient ainsi une housse particulièrement efficace pour le repassage, et notamment qui réalise un effet dit « pressing » particulièrement favorable pour le repassage.

Suivant un mode de réalisation préféré de l'invention, les bulles sont réalisées sous la forme d'un réseau de bulles, notamment hémisphériques.

De préférence, chaque bulle a un diamètre compris entre 5 et 15 mm, notamment égal à 10mm.

De préférence, il est prévu entre 10000 et 25000 bulles au mètre carré, encore plus préférentiellement entre 15000 et 20000, notamment environ 17000.

De préférence, les bulles sont disposées suivant des rangées en quinconce, notamment sur deux couches.

La présente invention se rapporte également à une table à repasser comportant un plateau qui est recouvert par une housse suivant l'invention.

A titre d'exemple, on décrit maintenant un mode de réalisation préféré de l'invention en se reportant aux dessins, dans lesquels :
la figure 1 représente une partie d'une table à repasser recouverte d'une housse suivant l'invention, cette dernière ayant été retirée en partie pour permettre de voir les différentes parties la constituant ;
la figure 2 représente une partie d'une table à repasser recouverte d'une housse suivant l'invention ;
la figure 3 est une vue en perspective de la partie active de la housse des figures 1 et 2, avec les deux pans destinés à être rabattus l'un sur l'autre à distance l'un de l'autre;
la figure 4 est une vue en perspective de la partie active de la figure 3, dans la position dans laquelle elle se trouve en utilisation, à savoir avec les deux pans rabattus l'un sur l'autre;
la figure 5 est une vue en coupe de la partie active de la figure 4 ; et
la figure 6 représente la housse utilisée aux figures 1 et 2, et notamment ses parties constitutives.

A la figure 1, il est représenté une partie d'une table à repasser dont le plateau est recouvert d'une housse 2 suivant un mode de réalisation de l'invention.

La housse 2 a la forme classique d'une housse de table à repasser qui est retroussée le long de sa périphérie pour pouvoir, d'une manière sensiblement élastique, s'adapter au bord du plateau et tendre la partie centrale de la housse contre la face supérieure du plateau. A cet effet, la housse définit au niveau de son bord périphérique une doublure 6 dans laquelle est reçu un jonc élastique qui sert à maintenir élastiquement la housse contre la table. A la place du jonc élastique, on peut prévoir un cordon de serrage pour ajuster la housse au plateau ou tout autre moyen analogue en vue de réaliser cette même fonction.

A la figure 2 apparaît le premier élément de la housse, à savoir l'élément 3 supérieur, le seul à être vu lorsque la housse est positionnée sur le plateau. Cet élément est en général en matière textile, notamment en coton, et il est de préférence en une matière pouvant être imprimée pour réaliser des motifs.

La housse 2 dans son ensemble est constituée de trois éléments superposés et qui sont maintenus ensemble sur le plateau de la table par le jonc élastique disposé dans la partie 6 retroussée du premier élément 3 de recouvrement. Il s'agit, outre de l'élément 3 de recouvrement, d'une plaque 4 de mousse et d'un film 5 dit « film bulles » dont les deux faces supérieure et inférieure ont été recouvertes d'une couche d'aluminium. Les deux éléments 4 et 5 ont une forme sensiblement en correspondance avec la surface supérieure du plateau de la table à repasser, tandis que l'élément 2 est d'une dimension plus grande, mais est retroussé le long de sa périphérie pour pouvoir avoir un bord qui est retroussé autour des deux éléments 4 et 5 pour leur maintien ensemble et sur le plateau lors de l'utilisation.

Suivant un autre mode de réalisation, la housse peut être réalisée en une seule partie, l'élément de recouvrement 3, la plaque 4 de mousse et le film 5 bulles étant préalablement coupés, de préférence en même temps, à une dimension légèrement plus grande que celle du plateau de la table à repasser, les trois éléments étant ensuite assemblés par l'intermédiaire d'un biais cousu sur la périphérie de la housse en formant une gaine dans laquelle vient coulisser librement un cordon de serrage (ou un jonc élastique ou analogue) pour l'ajustement de la housse à la forme et dimension du plateau.

La plaque 4 de mousse sert à protéger la couche d'aluminium du film bulle. Le film bulle 5 est un film bulle classique constitué d'un certain nombre de dômes 7 définissant chacun une petite bulle ou espace étanche à l'air dans lequel est piégé de l'air. Les bulles sont disposées en rangées et colonnes. Chaque bulle a un diamètre compris entre 5 et 15mm, et notamment égal à 10mm. Le nombre de bulles au mètre carré peut, par exemple, être de 17200.

La matière du film bulles peut notamment être le LDPE (Polyéthylène basse densité), le HDPE (Polyéthylène haute densité), le LLDPE (polyéthylène basse densité linéaire), le Resy (matériaux recyclés) ou un mélange de ces matières, notamment un mélange LDPE 70%/HDPE10%/LLPE10%/Resy10%.

L'épaisseur du film bulle peut être choisie entre 1 et 10mm, notamment entre 2 et 5mm, par exemple 3,2mm.

Les bulles sont disposées suivant des rangées en quinconce, notamment sur deux couches à un pas compris entre 5 et 15mm, notamment de 10,5mm.

L'épaisseur de chaque couche constituant le film peut être comprise entre 2 et 10 micromètres, notamment égale à 5 micromètres.

Le film bulle a été aluminisé par dépôt de couches 9 ,10 d'aluminium respectivement sur la face supérieure et la face inférieure du film bulles.

Comme on le voit à la figure 3, le film bulle 5 est constitué d'un film de base 15 duquel font saillies des dômes 7 formant les bulles et le film bulle 5 a été replié sur lui-même de sorte que les bulles d'un des pans repliés viennent en contact avec les bulles de l'autre pan replié pour ainsi obtenir l'enveloppe active ayant deux faces supérieure et inférieure respectivement constitué par les deux pans du film de base replié et une couche d'air constitué des deux réseaux de bulles superposés. La face du film de base du côté opposé aux bulles est recouverte d'une couche d'aluminium, de sorte que les deux faces supérieure et inférieure de l'enveloppe active (chacune constituée par une partie du film de base replié) sont recouvertes d'une couche d'aluminium.

La couche d'aluminium peut être un film BOPP (Polypropylène bi-orienté) métallisé co-extrudé, ayant une épaisseur comprise entre 0,010mm et 0,020mm, notamment égale à 0,015mm et une masse surfacique comprise entre 100 et 120gr/m², notamment égale à 110,4 gr/m².

Le film BOPP peut être constitué d'une couche d'aluminium (évaporée sous vide), d'une couche support réceptrice de métal, d'une couche centrale OPP (Polypropylène orienté) et d'une couche thermoscellable.

## Revendications

1. Housse (2) de repassage destinée à recouvrir le plateau d'une table à repasser et à former un support pour le vêtement à repasser lors du repassage, comportant une partie supérieure de recouvrement (3) en forme de housse, notamment en un matériau permettant d'y imprimer un décor, par exemple en coton, et au moins un élément (5) définissant une enveloppe dite active dans laquelle est reçue de manière étanche de l'air pour former au moins une couche d'air, l'enveloppe étant disposée entre la partie supérieure de recouvrement et le côté de la housse destiné à venir en contact avec la surface supérieure du plateau, **caractérisée en ce que** l'enveloppe active est réalisée sous la forme d'un film bulle, l'enveloppe active étant constituée d'un film bulle comportant un film (15) de base d'un côté duquel font saillie des dômes (7) formant des bulles étanches à l'air et contenant de l'air.

2. Housse suivant la revendication 1, **caractérisée en ce qu'**une couche (9, 10) d'aluminium est déposée sur au moins une face (15) de l'enveloppe (5) active formant couche d'air, de préférence sur ses deux faces supérieure et inférieure.

3. Housse suivant la revendication 1 ou 2, **caractérisée en ce qu'**il est disposé, entre l'élément (3) supérieur de recouvrement et l'enveloppe (5) active, une doublure (4), notamment en mousse, pour protéger l'enveloppe active.

4. Housse suivant l'une des revendications 1 à 3, **caractérisée en ce que** le film bulle est replié sur lui-même de manière à ce que les bulles d'un pan viennent en contact avec les bulles de l'autre pan.

5. Housse suivant l'une des revendications 1 à 4, **caractérisée en ce que** le film de base est recouvert d'une couche (9, 10) d'aluminium sur le côté opposé aux bulles.

6. Housse suivant l'une des revendications 1 à 5, **caractérisée en ce que** chaque bulle a un diamètre compris entre 5 mm et 15 mm.

7. Housse suivant l'une des revendications 1 à 6, **caractérisée en ce qu'**il est prévu entre 15000 et 20000 bulles au mètre carré.

8. Table à repasser comportant un plateau recouvert d'une housse suivant l'une des revendications précédentes.

## Patentansprüche

1. Bügelbezug (2), der dazu bestimmt ist, die Platte eines Bügeltisches abzudecken und beim Bügeln eine Unterlage für ein zu bügelndes Kleidungsstück zu bilden, der einen oberen Abdeckungsteil (3) in Form eines Bezugs, insbesondere aus einem Material, das es ermöglicht, einen Dekor aufzudrucken, zum Beispiel aus Baumwolle, und mindestens ein Element (5) aufweist, das eine so genannte aktive Hülle definiert, in der Luft dicht aufgenommen wird, um mindestens eine Luftschicht zu bilden, wobei die Hülle zwischen dem oberen Abdeckungsteil und der Seite des Bezugs angeordnet ist, die dazu bestimmt ist, mit der Oberfläche der Platte in Kontakt zu kommen, **dadurch gekennzeichnet, dass** die aktive Hülle in Form einer Blasenfolie hergestellt ist, wobei die aktive Hülle aus einer Blasenfolie besteht, die eine Basisfolie (15) aufweist, auf einer Seite von welcher Kuppeln (7) vorstehen, die luftdichte Blasen bilden und Luft enthalten.

2. Bezug nach Anspruch 1, **dadurch gekennzeichnet, dass** eine Aluminiumschicht (9, 10) auf mindestens einer Seite (15) der eine Luftschicht bildenden aktiven Hülle (5) aufgebracht wird, vorzugsweise auf ihren zwei Seiten, der Ober- und der Unterseite.

3. Bezug nach Anspruch 1 oder 2, **dadurch gekennzeichnet, dass** zwischen dem oberen Abdeckungselement (3) und der aktiven Hülle (5) ein Futter (4), insbesondere aus Schaumstoff, angeordnet ist, um die aktive Hülle zu schützen.

4. Bezug nach einem der Ansprüche 1 bis 3, **dadurch gekennzeichnet, dass** die Blasenfolie auf sich selbst umgefaltet ist, so dass die Blasen einer Bahn mit den Blasen der anderen Bahn in Kontakt kommen.

5. Bezug nach einem der Ansprüche 1 bis 4, **dadurch gekennzeichnet, dass** die Basisfolie auf der den Blasen entgegengesetzten Seite mit einer Aluminiumschicht (9, 10) abgedeckt ist.

6. Bezug nach einem der Ansprüche 1 bis 5, **dadurch gekennzeichnet, dass** jede Blase einen Durchmesser zwischen 5 mm und 15 mm hat.

7. Bezug nach einem der Ansprüche 1 bis 6, **dadurch gekennzeichnet, dass** zwischen 15000 und 20000 Blasen pro Quadratmeter vorgesehen sind.

8. Bügeltisch, der eine mit einem Bezug nach einem der vorhergehenden Ansprüche abgedeckte Platte aufweist.

## Claims

1. Ironing cover (2) to cover the top surface of an ironing board and form a support for the clothing to be ironed during ironing, comprising an upper covering part (3) in the form of a cover, in particular of a material permitting a pattern to be printed on it, for example cotton, and at least one part (5) defining an envelope said active in which air is received in an airtight manner to form at least one air layer, the envelope being disposed between the upper covering part and the side of the cover that comes into contact with the upper surface of the board, **characterised in that** the active envelope is made in the form of a bubble film, the active envelope comprising a basic film (15) from one side of which project domes (7) forming airtight bubbles and containing air.

2. Cover according to claim 1, **characterised in that** a layer (9, 10) of aluminium is laid on at least one face (15) of the active envelope (5) forming a layer of air, preferably on both the upper and lower surfaces.

3. Cover according to claim 1 or 2, **characterised in that** between the upper part (3) of the cover and the active envelope (5), a lining (4) is disposed, in particular of foam, to protect the active envelope.

4. Cover according to one of claims 1 to 3, **characterised in that** the bubble film is folded back on itself so that the bubbles on one side come into contact with the bubbles on the other side.

5. Cover according to one of claims 1 to 4, **characterised in that** the basic film is covered with a layer (9, 10) of aluminium on the side opposite to the bubbles.

6. Cover according to one of claims 1 to 5, **characterised in that** each bubble has a diameter of between 5 mm and 15 mm.

7. Cover according to one of claims 1 to 6, **characterised in that** there are between 15,000 and 20,000 bubbles per square meter.

8. Ironing board comprising a top surface covered with a cover according to one of the preceding claims.
